# EUROPÄISCHE PATENTSCHRIFT

(11) **EP 2 556 255 B1**
(45) Veröffentlichungstag und Bekanntmachung des Hinweises auf die Patenterteilung: **05.08.2020**
(21) Anmeldenummer: 11729046.0
(22) Anmeldetag: 06.04.2011
(51) Int. Cl.: F01C 21/10, F04C 13/00, F04C 2/12

(54) **KONTAKTELEMENT FÜR DREHKOLBENPUMPEN**
CONTACT ELEMENT FOR ROTARY PISTON PUMP
ÉLÉMENTS DE CONTACT POUR POMPES À PISTONS ROTATIFS

(30) Priorität: 08.04.2010 DE 102010014248
(43) Veröffentlichungstag der Anmeldung: 13.02.2013
(73) Patentinhaber: Netzsch-Mohnopumpen GmbH, 95100 Selb (DE)
(72) Erfinder: LINDE, Hans Jürgen, 96450 Coburg (DE); MURRENHOFF, Bernhard, 84428 Buchbach (DE); KURZ, Robert, 85609 Aschheim (DE); DENK, Reinhard, 84453 Mühldorf (DE); STRASSL, Josef, 94315 Straubing (DE); BÖHME, Thomas, 84478 Waldkraiburg (DE); KAMAL, Hisham, 84478 Waldkraiburg (DE); WEIGL, Stefan, 84453 Mühldorf am Inn (DE); WILLIS, Roger, 84562 Mettenheim (DE); KERN, Stefan, 83527 Haag (DE); KREIDL, Johann, 84478 Waldkraiburg (DE); HERR, Gunter, 96253 Haarth (DE); KNEIDL, Franz, 84478 Waldkraiburg (DE); TEKNEYAN, Mikael, 84478 Waldkraiburg (DE); WEBER, Erwin, 84539 Ampfing (DE); VERHOEVEN, Marcel, Hailsham East Sussex BN27 3HS (GB); GRADL, Mathias, 96145 Sesslach (DE)
(86) Internationale Anmeldenummer: PCT/DE2011/000372
(87) Internationale Veröffentlichungsnummer: WO 2011/124212

(56) Entgegenhaltungen:
- EP-A1- 0 225 937
- DE-A1- 1 807 392
- DE-A1- 3 707 722
- FR-A- 427 472
- GB-A- 191 206 686
- JP-A- 62 191 684
- US-A- 2 754 050

## Beschreibung

Die vorliegende Erfindung betrifft Drehkolbenpumpen mit Kontaktelementen für die Drehkolben und für das Pumpengehäuse der Drehkolbenpumpe.

Die erfindungsgemäße Drehkolbenpumpe besteht aus mindestens zwei sich gegensinnig bewegenden Drehkolben, die in einem ovalen Pumpengehäuse angeordnet sind. Jeder Drehkolben weist mindestens zwei Drehkolbenflügel auf und jeder Drehkolben ist mit mindestens einem Kontaktelement versehen.

Die deutsche Patentanmeldung DE 37 07 722 A1 offenbart eine Rotorpumpe, insbesondere für die Förderung von Feststoff enthaltenden Flüssigkeiten. Die Patentanmeldung offenbart eine Rotorpumpe, bei der Kunststoff- oder Gummileisten mit den Außenenden der Verdrängerflügel der Drehkolben lösbar verbunden sind. Die beschriebenen elastischen Leisten werden in eine Nut eingebracht und mit einer oder mehreren Schrauben in radialer Richtung lösbar mit dem Außenende des Verdrängerflügels verbunden.

In der deutschen Patentschrift DE 1 553 031 A1 ist ein Drehkolbenpumpe beschrieben, bei der die Gehäuseinnenwand mit einer Emailschicht versehen ist. Diese Emailschicht dient einerseits zum Schutz des Gehäuses gegen korrosive Medien und zum anderen soll der Medienschlupf zwischen den Drehkolben und der Gehäuseinnenwand verringert werden.

Das deutsche Patent DE 1 807 392 A1 beschreibt eine Drehkolbenpumpe, bei der zumindest die mit der Gehäuseinnenwand zusammenwirkenden Kopfflanken der Drehkolben, mit einem korrosions- und abriebfesten Kunststoff versehen sind. Weiterhin ist die Innenwand des Gehäuses mit einer Emailschicht versehen. Zusätzlich zu diesem Korrosions-und/oder Abriebschutz können die Stirnseiten der Drehkolben und/oder des Gehäuses mit emaillierten Platten oder mit Platten aus einem Kunststoff belegt sein. Vorzugsweise wird für den Belag ein nachgiebiger weicher Werkstoff verwendet.

Eine weitere Art die Verschleißteile an den Verdrängerflügeln einer Drehkolbenpumpe anzubringen ist in der deutschen Patentschrift DE 20 56 661 C3 beschrieben. Anders als in den vorab beschriebenen Druckschriften wird in der DE 20 56 661 C3 ein Mantel aus korrosions- und abriebfestem Kunststoff über die, aus Metall bestehenden, Arbeitsflanken der Verdrängerflügel gestülpt. Am unteren Rand des Kunststoffmantels kann eine Dichtung angebracht sein, die das Eindringen des zu fördernden Mediums verhindert.

Aus der britischen Patentanmeldung GB 2 429 751 A geht eine Drehkolbenpumpe hervor, bei der der Gehäuseinnenraum mit vier Verschleißplatten ausgekleidet ist. Es sind zwei Verschleißplatten für die Rückwand mit Bohrungen für die Drehkolben aufnehmenden Wellen vorgesehen. Zwei weitere, halbkreisförmige Verschleißplatten sind für die Auskleidung der Oberschale und der Unterschale des Gehäuses vorgesehen. Weiterhin ist ein Verfahren zum entfernen der halbkreisförmigen Verschleissplatten offenbart.

Eine Drehkolbenpumpe zur Förderung von flüssigen Medien mit einem hohen Feststoffanteil ist in der deutschen Patentanmeldung DE 42 18 855 A1 offenbart. Die Patentanmeldung offenbart eine Drehkolbenpumpe, bei der die Drehkolben allumfänglich mit einem Mantel versehen sind. Der Mantel ist dadurch gekennzeichnet, dass er an den Außenflächen der Kolbenumfänge eine Profilierung, in Form von verschiedenartig ausgestalteten Rillen aufweist.

Der Erfindung liegt die Aufgabe zugrunde eine ökonomische und verschleißfeste Drehkolbenpumpe zu schaffen, die eine hohe Förderleistung aufweist.

Die Aufgabe wird durch die Merkmale des Anspruches 1 gelöst. Weitere erfindungsgemäße Ausgestaltungen sind den Merkmalen der Unteransprüche zu entnehmen.

Die erfindungsgemäße Drehkolbenpumpe bestehend aus mindestens zwei sich gegensinnig bewegenden Drehkolben die in einem ovalen Pumpengehäuse angeordnet sind. Jeder Drehkolben weist in einer bevorzugten Ausführungsform mindestens zwei Drehkolbenflügel auf, wobei jeder dieser Drehkolben mit mindestens einem Kontaktelement versehen ist. Die mindestens zwei Drehkolben der Drehkolbenpumpe sind an den Kontaktstellen ihrer Flanken mit jeweils mindestens einem Kontaktelement versehen. An den Kontaktstellen bilden jeweils mindestens zwei Drehkolben ein Reibpaar. Das ovale Pumpengehäuse ist an seiner Innenseite ebenfalls mit mindestens einem austauschbaren Kontaktelement versehen. Auch die Kontaktelemente, die an den Flanken der zwei Drehkolben der Drehkolbenpumpe angeordnet sind, sind austauschbar.

Durch die Anordnung und Ausgestaltung der Kontaktelemente an den Flanken der Drehkolben ist in jeder Drehwinkelstellung der Drehkolben der Wirkzusammenhang zwischen den Kontaktelementen und den mindestens zwei Drehkolben sichergestellt. Das austauschbare Kontaktelement des Pumpengehäuses ist aus mindestens zwei Kontaktelementen aufgebaut, dies kann auch ein Kontaktelement sein, welches aus mehreren Teilen aufgebaut ist. In der erfindungsgemäßen Ausführungsform wird ein solches Kontaktelement ein Gebilde sein, welches in einem Teil die Rückseite des Pumpengehäuses und die Radialflächen, sowie die Ansätze der Ein- und Auslässe abdeckt. In der Rückseite sind Aussparungen vorgesehen, durch welche die Wellen für die Aufnahme der Drehkolben geführt werden können. Weiterhin besitzt das Kontaktelement des Pumpengehäuses an den Radialflächen Ansätze, die in die Einströmöffnung und in die Ausströmöffnung des Pumpengehäuses eingeschoben werden. Im Deckel an der Stirnseite des Pumpengehäuses befindet sich ein weiterer Teil des Kontaktelements. Nach der Montage des Deckels steht dieser Teil mit dem Kontaktelement des Pumpengehäuses im Bereich der Dichtfläche in Wirkzusammenhang.

Die Kontaktelemente der mindestens zwei Drehkolben und/oder des Pumpengehäuses sind aus einem abdichtenden und/oder gleitfähigen Werkstoff ausgebildet. Diese Werkstoffe können unter anderem Gummi, PTFE, Metalle oder Werkstoffgemische sein. Die Kontaktelemente der Drehkolben und des Pumpengehäuses können aus unterschiedlichen Werkstoffen und/oder Werkstoffgemischen bestehen. Die Werkstoffpaarung zwischen Drehkolben und Kontaktelement muss derart gewählt werden, dass die Drehkolben eine Reibpaarung bilden und dass die Bewegung der Drehkolben im Pumpengehäuse nicht blockiert ist. Für den Fachmann ist klar, dass Drehkolbenpumpen je nach Anwendungsgebiet mit den verschiedensten Werkstoffen ausgekleidet sein können. Das gleiche gilt für die Kontaktelemente der Drehkolben. Somit stellt die vorgenannte Materialauswahl keine abschließende Begrenzung des Schutzbereiches dar.

In einer weiteren Ausführungsform können die Kontaktelemente für das Pumpengehäuse und die Drehkolben aus verschiedenen Werkstoffen hergestellt sein. Hierbei ist es möglich eine erste Schicht des Kontaktelementes, welche in den Innenraum des Pumpengehäuses eingesetzt wird, zum Beispiel mit Fasern und/oder anderen Materialien zu verstärken. Die zweite Schicht des Kontaktelementes ist in einer gummierten Form ausgestaltet, wodurch sichergestellt ist, dass die Drehkolben miteinander ein Reibpaar bilden. Somit ist die innere Schicht härter und stabiler als die andere. Gleiches gilt für die Kontaktelemente der Drehkolben. Dem Fachmann ist bewußt, dass die Wahl der Materialkombinationen vom Anwendungsgebiet der Drehkolbenpumpe abhängig ist. Möglicherweise ist die Art der Materialanordnung nach der Art der Anwendung zu wählen.

Weiterhin ist es möglich die Kontaktelemente der mindestens zwei Drehkolben und des Pumpengehäuses als Verschleißschutz auszubilden. Bei dieser Verwendung wird nicht nur sichergestellt, dass der Wirkzusammenhang der Drehkolben untereinander und mit dem Pumpengehäuse sichergestellt ist, sondern auch, dass die Drehkolben und/oder das Pumpengehäuse zusätzlich vor Verschleiß geschützt werden.

Die Kontaktelemente der Drehkolben sind in den bevorzugten Ausführungsformen rechteckig oder trapezartig ausgestaltet. In besonderen Ausführungen, zum Beispiel bei gewendelten Drehkolben ist es zusätzlich notwendig die Kontaktelemente ebenfalls mit einer räumlichen Krümmung zu versehen.

Die Flanken der Drehkolben, welche mit Kontaktelementen versehen sind, sind in ihren Abmessungen so ausgebildet, dass zu jeder Drehwinkelstellung der Drehkolben nur Werkstoffe miteinander eine Wirkpaarung bilden, welche einen möglichst geringen Reibwert entstehen lassen. Dies gilt sowohl für die Reibpartner zwischen den Drehkolben, als auch für die Reibpartner an den Stirnflächen der Drehkolben und der Reibpaarung aus den Drehkolben und dem Pumpengehäuse. Durch diese Reibpaarung wird der störungsfreie Betrieb der Drehkolbenpumpe sichergestellt. Dies geschieht auch, wenn die Kontaktelemente nicht nur zur Sicherstellung der Reibpaarung, sondern auch als Verschleiß- und/oder Korrosionsschutz ausgebildet sind.

In einer bevorzugten Ausführungsform bestehen die Kontaktelemente der Drehkolben aus einem Elastomer und die Drehkolben selber aus einem metallischen Werkstoff, weil die Reibfläche der Drehkolben kleiner ist, als die Reibfläche der Kontaktelemente. Hierdurch wird sichergestellt, dass kein übermäßiger Verschleiß an den Pumpenbauteilen auftritt.

Die Kontaktelemente der Drehkolben weisen eine Stärke von 0,5 mm bis 20 mm alternativ eine Stärke im Verhältnis von 1:3 bis 1:300 zum Abstand der beiden Kolbenflanken zueinander auf. In der bevorzugten Ausführungsform werden die Kontaktelemente mit einer Stärke von 3 mm bis 7 mm eingesetzt. Um eine sichere Wirkverbindung zwischen den Drehkolben zu gewährleisten ist es wichtig, dass die Kontaktelemente sicher mit den Drehkolben verbunden sind. Dieser kraftschlüssige und/oder formschlüssige und/oder stoffschlüssige Verbund wird dadurch erzeugt, dass die Kontaktelemente durch Vulkanisation und/oder Kleben mit dem Drehkolben verbunden sind. Es ist auch denkbar, dass die Kontaktelemente durch eine Schraubverbindung oder durch Klemmverbindungen mit den Drehkolben verbindbar sind.

Weitere wichtige Merkmale der Ausgestaltung der Kontaktelemente der Drehkolben und/oder des Kontaktelements für das Pumpengehäuses sind neben deren Materialstärke und deren Materialform deren Härte. Das Material in den Ausführungsformen kann eine Härte zwischen 10 Shore A und 100 Shore A und zwischen 10 Shore D und 100 Shore D aufweisen. In einer bevorzugten Ausführungsform sind die Kontaktelemente mit einer Härte zwischen 50 Shore A und 100 Shore A ausgeführt. Auch mögliche metallische Werkstoffe, die für die Herstellung der Kontaktelemente eingesetzt werden können, sind in verschiedenen Härtegraden ausführbar. Die Stirnseite der Drehkolben und die Kontaktelemente an der Stirnplatte des Pumpengehäuses bilden nach der Montage der Stirnplatte eine Wirkpaarung. Diese Wirkpaarung zeichnet sich durch ein besonders geringes Kontakt- oder Spaltmaß aus. Durch das sehr geringe Spaltmaß wird sichergestellt, dass möglichst wenig zu pumpendes Material an den Drehkolben vorbeiströmt und dass die Drehkolbenpumpe eine sehr gute Saugleistung aufweist. Gleiches gilt für die Stirnfläche, die der Lagerung der Wellen zugewandt ist, und für den Bereich zwischen den Drehkolbenkappen und dem Pumpengehäuse.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt schematisch den Aufbau einer Drehkolbenpumpe.
Figur 2 zeigt schematisch die Anordnung der Drehkolben und der Kontaktelemente im Pumpengehäuse.
Figur 3 zeigt eine Explosionszeichnung eines Kolbens und des Pumpengehäuses mit Kontaktelementen.
Figur 4 zeigt eine schematische Frontansicht des Aufbaus des Kontaktelements für das Pumpengehäuse.
Figur 5 zeigt eine schematische Frontansicht des offenen Pumpengehäuses mit Drehkolben.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind.

**Figur 1** zeigt den schematischen Aufbau einer Drehkolbenpumpe 20. Die Drehkolbenpumpe 20 besteht im Wesentlichen aus einem Motor 44 und einem Pumpengehäuse 28 in dem die Drehkolben 22 angeordnet sind. Weiterhin sind eine Einströmöffnung 41 und eine Ausströmöffnung 42 dargestellt.

**Figur 2** zeigt wie die Drehkolben 22 in dem Pumpengehäuse 28 angeordnet sind. Weiterhin sind die Einströmöffnung 41 und die Ausströmöffnung 42 dargestellt, in denen ein Kontaktelement 34b des Pumpengehäuses 28 zu erkennen ist. Die Kontaktelemente 34a der Drehkolben 22 sind an den Flanken 24 der Drehkolben 22 angebracht. Wenn die Kappen 26 des einen Drehkolbens 22 mit einem Kontaktelement 34a des zweiten Drehkolbens 22 in Wirkzusammenhang tritt, entsteht eine Reibpaarung.

Die **Figur 3** zeigt den Aufbau eines Pumpengehäuses 28 mit einem von zwei Drehkolben 22 und den Kontaktelementen 34a und 34b in einer Explosionszeichnung. Es ist das Pumpengehäuse 28 zu erkennen, in dessen Innenseite 32 das Kontaktelement 34b eingesetzt wird. In das Kontaktelement 34b werden dann die Drehkolben 22 eingesetzt. Der Drehkolben 22 hat zwei Flanken 24 und zwei Kappen 26. In die Flanken 24 sind Aussparungen 35 zur Aufnahme der Kontaktelemente 34a eingebracht. Die Kontaktelemente 34a sind so dimensioniert, dass sicher gestellt ist, dass die Kappen 26 des einen Drehkolbens 22 immer in Wirkzusammenhang mit einem Kontaktelement 34a des zweiten Drehkolbens 22 steht. Weiterhin ist eine Stirnplatte 30 dargestellt mit der das Pumpengehäuse 28 verschlossen wird. Die Stirnplatte 30 des Pumpengehäuses 28 ist ebenfalls mit einem Kontaktelement 34b versehen. Dieses Kontaktelement 34b bildet nach der Montage mit einer Stirnseite 27 der Drehkolben 22 eine Einheit, welche nur einen minimalen Spalt aufweist. Weiterhin ist das Pumpengehäuse 28 durch das Zusammenwirken des Kontaktelementes 34b der Stirnplatte 30 mit einer Dichtfläche 37, die sich an dem Kontaktelement 34b des Pumpengehäuses 28 befindet, dicht verschlossen.

In der **Figur 4** ist der Aufbau des Kontaktelements 34b für das Pumpengehäuse 28 in einer Frontansicht dargestellt. Das Kontaktelement 34b besitzt eine ovale Grundform. In die Rückseite 39 des Kontaktelements 34b, welche dem Antrieb am nächsten gelegen ist, sind zwei Aussparungen 36 eingebracht, durch die die Wellen (hier nicht dargestellt) geführt werden, an welchen die Drehkolben 22 befestigt sind. In der Frontansicht ist die Dichtfläche 37 zu erkennen, welche das Kontaktelement 34b an seiner Frontseite allumfänglich umläuft. Mit dieser Dichtfläche 37 wir die Abdichtung zwischen dem Kontaktelement 34b der Stirnplatte 30 (hier nicht dargestellt) und dem Pumpengehäuse 28 sicher gestellt. Weiterhin sind die Ansätze 38 für die Einströmöffnung 41 und die Ausströmöffnung 42 an den Flanken 40 des Kontaktelementes 34b dargestellt.

**Figur 5** zeigt eine Frontansicht des Pumpengehäuses 28 in dem sich das Kontaktelement 34b für das Pumpengehäuse 28 und zwei Drehkolben 22 befinden. An den beiden Flanken 40 des Pumpengehäuses 28 sind die Einströmöffnung 41 und die Ausströmöffnung 42 zu erkennen. Umlaufend um das Pumpengehäuse 28 ist die Dichtfläche 37 zu erkennen. Im Inneren 32 des Pumpengehäuses 28 sind die Drehkolben 22 angeordnet. An den Flanken 24 der Drehkolben 22 sind die Kontaktelemente 34a zu erkennen. Die Kappen 26 der Drehkolben 22 stehen entweder mit dem Kontaktelement 34b des Pumpengehäuses 28 oder mit dem Kontaktelement 34a des anderen Drehkolbens 22 in Wirkverbindung.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichen

- 20: Drehkolbenpumpe
- 22: Drehkolben
- 24: Flanke
- 26: Kappen
- 27: Stirnseite der Drehkolben
- 28: Pumpengehäuse
- 30: Stirnplatte des Pumpengehäuses
- 32: Innenseite des Pumpengehäuses
- 34a: Kontaktelement der Drehkolben
- 34b: Kontaktelement des Pumpengehäuses
- 35: Aussparung für Kontaktelemente
- 36: Aussparung für Welle
- 37: Dichtfläche
- 38: Ansätze für Ein- und Ausströmöffnung
- 39: Rückseite des Kontaktelement des Pumpengehäuses
- 40: Flanken des Pumpengehäuses
- 41: Einströmöffnung
- 42: Ausströmöffnung
- 44: Motor

## Patentansprüche

1. Drehkolbenpumpe (20) bestehend aus mindestens zwei sich gegensinnig bewegenden Drehkolben (22) und einem Pumpengehäuse (28), wobei jeder Drehkolben (22) zwei Flanken (24) und zwei Kappen (26) aufweist und wobei jeder Drehkolben (22) mindestens mit einem Kontaktelement (34) versehen ist, wobei die Drehkolben (22) an ihren Flanken (24) mit mindestens einem Kontaktelement (34a) versehen sind, wobei die Flanken (24) der Drehkolben (22) Aussparungen (35) zur Aufnahme des mindestens einen Kontaktelementes (34a) aufweisen, wobei in jeder Drehwinkelstellung der beiden Drehkolben ein Wirkzusammenhang zwischen einem Kontaktelement (34a) des einen Drehkolbens (22) und einer Kappe (26) des anderen Drehkolbens (22) gegeben ist;
**dadurch gekennzeichnet, dass** dem Pumpengehäuse ein austauschbares Kontaktelement zugeordnet ist, das aus mindestens zwei Teilen besteht, wobei ein Teil des Kontaktelementes (34b) des Pumpengehäuses (28) eine Rückseite des Pumpengehäuses (28) und die Radialflächen, sowie Ansätze der Ein- und Auslässe (38) abdeckt.

2. Drehkolbenpumpe (20) nach Anspruch 1, **dadurch**
**gekennzeichnet, dass** die Kontaktelemente (34a) der Drehkolben (22) und/oder das Kontaktelement (34b) des Pumpengehäuses (28) formschlüssig, kraftschlüssig oder stoffschlüssig mit dem Drehkolben (22) und/oder dem Pumpengehäuse (28) verbunden sind, insbesondere dass die Kontaktelemente (34a) der Drehkolben durch Vulkanisation und/oder Kleben mit dem Drehkolben verbunden sind oder dass die Kontaktelemente (34a) der Drehkolben durch eine Schraubverbindung oder durch Klemmverbindungen mit den Drehkolben verbunden sind.

3. Drehkolbenpumpe (20) nach einem der Ansprüche 1 bis 2, **dadurch gekennzeichnet, dass** die Kontaktelemente (34a) der Drehkolben (22) und/oder das Kontaktelement (34b) des Pumpengehäuses (28) aus einem abdichtenden und/oder gleitfähigen Werkstoff ausgebildet sind.

4. Drehkolbenpumpe (20) nach einem der Ansprüche 1 bis 3, **dadurch gekennzeichnet, dass** die Kontaktelemente (34a) der Drehkolben (22) und das Kontaktelement (34b) des Pumpengehäuses (28) aus unterschiedlichen Werkstoffen und/oder Werkstoffkombinationen ausgebildet sind, insbesondere können die Werkstoffe ausgewählt werden aus einer Gruppe umfassend Gummi, PTFE, Metalle oder Werkstoffgemische.

5. Drehkolbenpumpe (20) nach einem der Ansprüche 1 bis 4, , **dadurch gekennzeichnet, dass** die Kontaktelemente (34a) der Drehkolben (22) rechteckig oder trapezartig ausgestaltet sind.

6. Drehkolbenpumpe (20) nach einem der Ansprüche 1 bis 5, **dadurch gekennzeichnet, dass** die Kontaktelemente (34a) der Drehkolben (22) und/oder das Kontaktelement (34b) des Pumpengehäuses (28) eine Dicke von 0,5 mm bis 20 mm, vorzugsweise eine Dicke von 3 mm bis 7 mm aufweisen.

7. Drehkolbenpumpe (20) nach einem der Ansprüche 1 bis 6, **dadurch gekennzeichnet, dass** die Kontaktelemente (34a) der Drehkolben (22) und/oder das Kontaktelement (34b) des Pumpengehäuses (28) aus Werkstoffen verschiedenster Härte herstellbar sind.

8. Drehkolbenpumpe (20) nach einem der Ansprüche 1 bis 7, **dadurch gekennzeichnet, dass** die Kontaktelemente (34a) der Drehkolben (22) und/oder das Kontaktelement (34b) des Pumpengehäuses (28) aus plastisch verformbaren Werkstoffen herstellbar sind.

9. Drehkolbenpumpe (20) nach einem der Ansprüche 1 bis 8, **dadurch gekennzeichnet, dass** ein Wirkzusammenhang zwischen dem Kontaktelement (34b) des Pumpengehäuses (28) und den Stirnseiten (27) der Drehkolben (22) besteht.

## Claims

1. A rotary piston pump (20) comprising at least two counter-rotating rotary pistons (22) and a pump housing (28), wherein each rotary piston (22) comprises two flanks (24) and two caps (26) and wherein each rotary piston (22) is provided with at least one contact element (34), wherein the rotary pistons (22) are provided at their flanks (24) with at least one contact element (34a), wherein the flanks (24) of the rotary pistons (22) comprises recesses (35) for receiving the at least one contact element (34a), wherein an operative relationship between a contact element (34a) of the one rotary piston (22) and a cap (26) of the other rotary piston (22) exists in each rotational angle position of the two rotary pistons,
**characterised in that** an interchangeable contact element comprising at least two parts is assigned to the pump housing, wherein a part of the contact element (34b) of the pump housing (28) covers a rear side of the pump housing (28) and the radial faces, and as well as shoulders of the inlets and outlets (38) .

2. The rotary piston pump (20) according to claim 1, **characterised in that** the contact elements (34a) of the rotary pistons (22) and/or the contact element (34b) of the pump housing (28) are connected in a form-fit, frictionally locked or firmly bonded manner to the rotary piston (22) and/or to the housing (28), in particular that the contact elements (34a) of the rotary pistons are connected to the rotary piston by vulcanisation and/or gluing or that the contact elements (34a) of the rotary pistons are connected to the rotary pistons by a screw connection or by clamp connections.

3. The rotary piston pump (20) according to any one of claims 1 to 2, **characterised in that** the contact elements (34a) of the rotary pistons (22) and/or the contact element (34b) of the pump housing (28) are formed by a material with sealing and/or sliding properties.

4. The rotary piston pump (20) according to any one of claims 1 to 3, **characterised in that** the contact elements (34a) of the rotary pistons (22) and the contact element (34b) of the pump housing (28) are formed from different materials and/or different material combinations, in particular the materials can be selected from a group comprising rubber, PTFE, metals or material mixtures.

5. The rotary piston pump (20) according to any one of claims 1 to 4, **characterised in that** the contact elements (34a) of the rotary pistons (22) are formed rectangular or trapezoidal.

6. The rotary piston pump (20) according to any one of claims 1 to 5, **characterised in that** the contact elements (34a) of the rotary pistons (22) and/or the contact element (34b) of the pump housing (28) have a thickness of 0.5 mm to 20 mm, preferably a thickness of 3 mm to 7 mm.

7. The rotary piston pump (20) according to any one of claims 1 to 6, **characterised in that** the contact elements (34a) of the rotary pistons (22) and/or the contact element (34b) of the pump housing (28) can be produced from materials of the most diverse hardness.

8. The rotary piston pump (20) according to any one of claims 1 to 7, **characterised in that** the contact elements (34a) of the rotary pistons (22) and/or the contact element (34b) of the pump housing (28) can be produced from plastically deformable materials.

9. The rotary piston pump (20) according to any one of claims 1 to 8, **characterised in that** an operative relationship exists between the contact elements (34b) of the pump housing (28) and the end faces (27) of the rotary pistons (22).

## Revendications

1. Pompe à piston rotatif (20) composée d'au moins deux pistons rotatifs (22) se déplaçant à contresens et d'un corps de pompe (28), chaque piston rotatif (22) comportant deux flancs (24) et deux capuchons (26) et chaque piston rotatif (22) étant muni d'au moins un élément de contact (34), sur leurs flancs (24), les pistons rotatifs (22) étant munis d'au moins un élément de contact (34a), les flancs (24) des pistons rotatifs (22) comportant des encoches (35), destinées à recevoir l'au moins un élément de contact (34a), dans chaque position angulaire de rotation des deux pistons rotatifs, une interaction étant donnée entre un élément de contact (34a) de l'un (22) des pistons rotatifs et un capuchon (26) de l'autre piston rotatif (22) ; **caractérisée en ce qu'**au corps de pompe est associé un élément de contact interchangeable, qui est composé d'au moins deux parties, une partie de l'élément de contact (34b) du corps de pompe (28) recouvrant une partie arrière du corps de pompe (28) et les surfaces radiales, ainsi que les naissances des entrées et sorties (38).

2. Pompe à pistons rotatifs (20) selon la revendication 1, **caractérisée en ce que** les éléments de contact (34a) des pistons rotatifs (22) et/ou l'élément de contact (34b) du corps de pompe (28) sont assemblés par complémentarité de forme, par complémentarité de force ou par matière avec le piston rotatif (22) et/ou avec le corps de pompe (28), notamment **en ce que** les éléments de contact (34a) des piston rotatifs sont assemblés par vulcanisation et/ou par collage avec le piston rotatif ou **en ce que** les éléments de contact (34a) des pistons rotatifs sont assemblés avec le piston rotatif par vissage ou par des assemblages par serrage.

3. Pompe à pistons rotatifs (20) selon l'une quelconque des revendications 1 à 2, **caractérisée en ce que** les éléments de contact (34a) des pistons rotatifs (22) et/ou l'élément de contact (34b) du corps de pompe (28) sont conçus en un matériau assurant l'étanchéité et/ou glissant.

4. Pompe à pistons rotatifs (20) selon l'une quelconque des revendications 1 à 3, **caractérisée en ce que** les éléments de contact (34a) des pistons rotatifs (22) et l'élément de contact (34b) du corps de pompe (28) sont conçus en différent(e)s matériaux et/ou associations de matériaux, notamment les matériaux pouvant être choisis dans un groupe comprenant le caoutchouc, le PTFE, des métaux ou des mélanges de matériaux.

5. Pompe à pistons rotatifs (20) selon l'une quelconque des revendications 1 à 4, **caractérisée en ce que** les éléments de contact (34a) des pistons rotatifs (22) sont conçus sous forme rectangulaire ou trapézoïdale.

6. Pompe à pistons rotatifs (20) selon l'une quelconque des revendications 1 à 5, **caractérisée en ce que** les éléments de contact (34a) des pistons rotatifs (22) et/ou l'élément de contact (34b) du corps de pompe (28) présentent une épaisseur de 0,5 mm à 20 mm, de préférence une épaisseur de 3 mm à 7 mm.

7. Pompe à pistons rotatifs (20) selon l'une quelconque des revendications 1 à 6, **caractérisée en ce que** les éléments de contact (34a) des pistons rotatifs (22) et/ou l'élément de contact (34b) du corps de pompe (28) sont susceptibles d'être fabriqués dans des matériaux de duretés les plus différentes.

8. Pompe à pistons rotatifs (20) selon l'une quelconque des revendications 1 à 7, **caractérisée en ce que** les éléments de contact (34a) des pistons rotatifs (22) et/ou l'élément de contact (34b) du corps de pompe (28) sont susceptibles d'être fabriqués dans des matériaux plastiquement déformables.

9. Pompe à pistons rotatifs (20) selon l'une quelconque des revendications 1 à 8, **caractérisée en ce qu'**il existe une interaction entre l'élément de contact (34b) du corps de pompe (28) et les faces frontales (27) des pistons rotatifs (22).
